# EUROPÄISCHE PATENTSCHRIFT

(11) **EP 1 447 160 B1**
(45) Veröffentlichungstag und Bekanntmachung des Hinweises auf die Patenterteilung: **27.10.2010**
(21) Anmeldenummer: 04000956.5
(22) Anmeldetag: 19.01.2004
(51) Int. Cl.: B22C 9/10

(54) **Verfahren und Vorrichtung zum Einlegen von Kernen in Kasten-Formanlagen**
Method and apparatus for installation of cores in moulding plant for flask moulding
Procédé et dispositif pour installer des noyaux dans une installation de moulage en forme de caisson

(30) Priorität: 24.01.2003 DE 10302903
(43) Veröffentlichungstag der Anmeldung: 18.08.2004
(73) Patentinhaber: L. Janke GmbH, 40880 Ratingen (DE)
(72) Erfinder: Janke, Thomas, 40883 Ratingen (DE)
(74) Vertreter: Kluin, Jörg-Eden

(56) Entgegenhaltungen:
- EP-A1- 0 788 856
- WO-A-02/43901
- DE-A1- 3 723 830
- FR-A- 2 503 680
- US-A- 4 590 982
- US-A- 5 423 372
- US-A- 5 441 096
- PATENT ABSTRACTS OF JAPAN Bd. 1996, Nr. 11, 29. November 1996 (1996-11-29) & JP 08 174154 A (TOYOTA MOTOR CORP; TOYODA MACH WORKS LTD), 9. Juli 1996 (1996-07-09)

## Beschreibung

Die Erfindung betrifft ein Verfahren und eine Einrichtung zum Einlegen von Kernen in die Formkästen einer Kasten-Formanlage.

Kasten-Formanlagen finden in Gießereien Verwendung und dienen der Herstellung von Formteilen aus metallischen Werkstoffen im Gussverfahren.

Die Außenkontur der Formteile wird durch die Innenkontur des jeweiligen Formkastens bestimmt. Sollen die Gussteile Hohlräume aufweisen, so ist das Einlegen von Kernen notwendig, um die Hohlräume der Gussteile abzubilden. Die Kerne bestehen in der Regel aus verdichtetem Sand und werden manuell oder maschinell in dem Formkasten abgelegt.

Es ist bekannt, zum maschinellen Ablegen Roboter zu verwenden. Diese entnehmen die abzulegenden Kerne Rundttakttischen oder Shuttle-Systemen, mittels welcher die Kerne in den von dem Roboter erreichbaren Bereich transportiert werden. Während des Transports ruhen die Kerne in an ihrer Außenkontur angepassten Kernmatrizen um eine Beschädigung der Kerne während des Transports zu verhindern (vgl. das amerikanische Patent US 4,590,982 und die französische Patentanmeldung FR 2 503 680 A).

Nachteilig ist es, dass für den Betrieb dieser Vorrichtungen eine Vielzahl von Kernmatrizen für die Bereitstellung der Kerne mittels der Transportsysteme notwendig sind, da die Kernmatrizen aufwendig in ihrer Herstellung sind und eine Vielzahl derselben einen hohen logistischen Aufwand erfordert.

Außerdem sind aus der internationalen Patentanmeldung WO 02/43901 A ein Verfahren und eine Vorrichtung bekannt, die den Verbindungsmechanismus der Vorrichtung gemäß dem amerikanischen Patent US 4,590,982 vereinfachen sollen, damit die Kerne präzise und ohne Gefahr der Beschädigung in Formkästen eingelegt werden können. Zu diesem Zweck wird eine schwenkbare Halteeinrichtung verwendet, worin die Kerne mittels Vakuum gehalten werden können. Beim Beladen der Halteeinrichtung mit den Kernen steht diese schräg und ist dem Bedienungspersonal zugewandt. Durch einen einfachen hydraulischen Betätigungszylinder wird die Halteeinrichtung um einen Winkel >90° geschwenkt, so dass sie einem Formkastens zugewandt ist, worin die Kerne abgelegt werden. Dabei ist die Halteeinrichtung stationär, wogegen der Formkasten mithilfe einfacher hydraulischer Verfahrvorrichtungen in die Position unterhalb der Halteeinrichtung gebracht wird.

Der Erfindung liegt daher die Aufgabe zugrunde, ein Verfahren und eine zur Durchführung des Verfahrens geeignete Vorrichtung zu schaffen, mit dem beziehungsweise der ein Ablegen von Kernen in Formkästen unter reduziertem Aufwand möglich ist.

Diese Aufgabe wird durch das in Anspruch 1 wiedergegebene Verfahren und die in Anspruch 6 wiedergegebene Vorrichtung gelöst. Die Ansprüche 2 bis 5 betreffen vorteilhafte Weiterbildungen des Verfahrens, die Ansprüche 7 bis 10 bevorzugte Ausführungsformen der Vorrichtung.

Das erfindungsgemäße Verfahren umfasst die folgenden Schritte:
- Einlegen mindestens eines Kernes vom Bedienpersonal in eine Halteeinrichtung eines Roboters;
- Aktivieren der Halteeinrichtung;
- Verlagerung der Halteeinrichtung in eine Position oberhalb mindestens eines Formkastens sowie
- Ablegen des mindestens einen Kernes in den mindestens einen Formkasten.

Im Gegensatz zum Stand der Technik erfolgt die Beladung der Halteeinrichtung mit dem mindestens einen Kern aus Lagereinrichtungen - sogenannten Kernregalen - direkt am Roboter. Die Zufuhr der Kerne über Transportvorrichtungen entfällt daher vollständig. Aufwendungen für letztere erübrigen sich daher. Bei dem erfindungsgemäßen Verfahren ist darüber hinaus nur eine Kernmatrize erforderlich, nämlich diejenige der Halteeinrichtung selbst. Auf eine Vielzahl von Kemmatrizen, wie sie beim Stand der Technik notwendig sind, kann daher ebenfalls verzichtet werden.

Die Halteeinrichtung wird - mit pneumatischem Unterdruck aktiviert.

Bevorzugt ist eine Ausgestaltung des Verfahrens, bei der der mindestens eine Kern von der Halteeinrichtung angesaugt wird. Durch diese Maßnahme kann die Anzahl der notwendigen, beweglichen Teile der Halteeinrichtung und die Gefahr, dass die Kerne durch die Halteeinrichtung beschädigt werden, minimiert werden.

Die Ausgestaltung des erfindungsgemäßen Verfahrens sient vor, daß die Halteeinrichtung zunächst zum Einlegen des mindestens einen Kernes dem Bedienpersonal zugewandt ist und nach dem Aktivieren um eine etwa horizontale Achse um einen Winkel größer 90° so verschwenkt wird, dass der mindestens eine Kern nach unten weist, mit anderen Worten: hängt. Der mindestens eine Kern kann dann vom Bedienpersonal durch eine Verlagerung mit einer nach unten gerichteten Bewegungskomponente in die Kernmatrize der Halteeinrichtung eingelegt werden, was den Vorteil hat, dass der Kern bereits aufgrund der Schwerkraft in der Halteeinrichtung verbleibt und der Einlegevorgang von dem Bedienpersonal in einer angenehmen Körperhaltung beobachtet werden kann. Erst anschließend erfolgt das Aktivieren der Halteeinrichtung und das erforderliche Verschwenken der Halteeinrichtung derart, dass der mindestens eine Kern nach unten an den Formkasten abgegeben werden kann.

Die Vorrichtung zur Durchführung des erfindungsgemäßen Verfahrens umfasst einen neben oder über der Kasten-Formanlage angeordneten Roboter und eine Halteeinrichtung für mindestens einen Kern, die mittels des Roboters zwischen der Einlegeposition, in der der mindestens eine Kern vom Bedienpersonal in die Halteeinrichtung eingelegt wird, und der Abgabeposition, in der der mindestens eine Kern an mindestens einen Formkasten abgegeben wird, verlagerbar ist.

Die Haltevorrichtung kann mechanisch wirkend ausgebildet sein, wobei ihre Betätigung beispielsweise ebenfalls mechanisch, hydraulisch, elektrisch oder pneumatisch erfolgen kann. Sie ist vorzugsweise als pneumatisch betätigter Sauggreifer ausgestaltet. Wenn sie - wie besonders bevorzugt - um eine etwa horizontale Achse verschwenkbar an dem Roboter angeordnet ist, kann das Einlegen des mindestens einen Kernes - wie bereits oben beschrieben - durch das Bedienpersonal auf besonders einfache Weise erfolgen.

Zur Verringerung der Fertigungstoleranzen der mit einer erfindungsgemäßen Vorrichtung ausgestatteten Kasten-Formanlage hergestellten Gussteile sind vorzugsweise Führungsmittel zur Positionierung der Halteeinrichtung während des Abgabevorganges des mindestens einen Kernes an den mindestens einen Formkasten vorgesehen.

Um die Vorrichtung für die Verwendung verschiedener Kerne auf einfache Weise umrüstbar zu gestalten, ist vorzugsweise ein Schnellwechselsystem vorgesehen, über das die Halteeinrichtung an- beziehungsweise von dem Roboter abkoppelbar ist. Es versteht sich, dass das Schnellwechselsystem sowohl manuell, als auch automatisch betätigbar ausgestaltet sein kann.

Bei der erfindungsgemäßen Vorrichtung ist der Roboter als Knickarm-Roboter ausgebildet.

Weitere Einzelheiten des erfindungsgemäßen Verfahrens und der erfindungsgemäßen Vorrichtung sollen nun anhand der beigefügten Zeichnung erläutert werden. Es zeigen:
**Fig. 1**
   - schematisch - eine mit einer erfindungsgemäßen Vorrichtung ausgerüsteten Kasten-Formanlage in einer Ansicht von oben sowie
**Fig. 2**
   dieselbe Kasten-Formanlage in einer Seitenansicht (Ansicht A in Fig. 1).

Die in der Zeichnung mit 100 bezeichnete Kasten-Formanlage umfasst eine Fertigungsstraße 1, mit der Formkästen 2 in Richtung des Pfeiles P einer Kerneinlegestation 3 zugeführt und von dieser abtransportiert werden.

Die Kerneinlegestation 3 umfasst eine als Ganzes mit 4 bezeichnete Vorrichtung zum Einlegen von in der Zeichnung nicht dargestellten Kernen in die Formkästen 2, die einen Knickarm-Roboter 5 aufweist. Letzterer trägt am freien Ende 6 seines Armes 7 eine Halteeinrichtung 8, die bei dem dargestellten Ausführungsbeispiel als pneumatisch betriebener Sauggreifer ausgestaltet ist. Der Erzeugung des für seine Betätigung benötigten Unterdrucks dient ein Aggregat 9, das über eine Unterdruckleitung 10 mit der Halteeinrichtung 8 wirkverbunden ist.

In Fig. 2 sind verschiedene Positionen des Knickarm-Roboters 5 dargestellt, anhand derer die Funktionsweise der Vorrichtung und der Verfahrensablauf erläutert werden soll.

Bei der mit I bezeichneten Position handelt es sich um eine Ruhestellung. In dieser ist der Zugang zum Formkasten 2 freigegeben, so dass die Bestückung desselben mit einem Kern manuell erfolgen kann.

Die Durchführung eines Verfahrensschrittes mit den erfindungsgemäßen Roboter beginnt mit der mit II bezeichneten Position. In dieser ist die Halteeinrichtung 8 durch Verschwenken um eine horizontale Achse A mit ihrer Kernauf- beziehungsweise Kernabgabeseite 11 Bedienpersonal 12 zugewandt, dass manuell in der Zeichnung nicht dargestellte Kerne aus Kernregalen 13 in die Halteeinrichtung 8 einlegt. Nach dem Einlegen wird das Aggregat 9 zur Erzeugung des Unterdrucks aktiviert beziehungsweise die Unterdruckleitung 10 durch eine in der Zeichnung nicht dargestellte Ventilanordnung bei laufendem Aggregat 9 mit der Halteeinrichtung 8 wirkverbunden und anschließend durch Verschwenken und Knicken des Armes 7 des Knick-Roboters 8 sowie durch Verschwenken der Halteeinrichtung 8 um die Achse A in die Position III verlagert, um dort durch Entkoppeln des Unterdrucks von der Halteeinrichtung 8 den Kern an den Formkasten 2 abzugeben. Zur Positionierung dienen an der Halteeinrichtung 8 vorgesehene Führungsbolzen 14, die zusammen mit an den Formkästen 2 vorgesehenen Führungsbuchsen 15 Führungsmittel 16 bilden.

Zum Schutze des Bedienpersonals ist die Kerneinlegestation 3 von Schutzzäunen 17 umgeben. Der Absicherung des das Einlegen der Kerne in die Halteeinrichtung 8 bewerkstelligenden Bedienpersonals 12 dient eine Lichtschrankenanordnung 18.

Der jeweilige Betriebszustand der Vorrichtung wird mittels einer Signalampel 19 angezeigt.

Die Halteeinrichtung 8 ist über ein Schnellwechselsystem an dem Arm 7 angebracht, so dass zur Bestückung von Formkästen 2 mit unterschiedlichen Kernen auf einfache Weise Halteeinrichtungen 8 mit in der Zeichnung nicht dargestellten, an unterschiedliche Kerne angepassten Kernmatrizen montierbar sind.

### Bezugszeichen-Liste:

| | | | |
|---|---|---|---|
| 1. | Fertigungsstrasse | 14. | Führungsbolzen |
| 2. | Formkästen | 15. | Führungsbuchse |
| 3. | Kerneinlegestation | 16. | Führungsmittel |
| 4. | Vorrichtung | 17. | Schutzzäune |
| 5. | Knickarm-Roboter | 18. | Lichtschrankenanordnung |
| 6. | Ende | 19. | Signallampe |
| 7. | Arm | | |
| 8. | Halteeinrichtung | 100. | Kasten-Formanlage |
| 9. | Aggregat | P. | Pfeil |
| 10. | Unterdruckleitung | A. | Achse |
| 11. | Seite | I, II, III. | Betriebszustände |
| 12. | Bedienpersonal | | |
| 13. | Kernregale | | |

## Patentansprüche

1. Verfahren zum Einlegen von Kernen in Formkästen (2) einer Kasten-Formanlage (100), umfassend die folgenden Schritte:
- Einlegen mindestens eines Kernes vom Bedienpersonal (12) in eine Halteeinrichtung (8) eines Knickarm-Roboters (5), wobei die Halteeinrichtung (8) dem Bedienpersonal (12) zugewandt ist;
- Aktivieren der Halteeinrichtung (8) mit pneumatischem Unterdruck;
- Verschwenken der Halteeinrichtung (8) um eine etwa horizontale Achse (A) um einen Winkel größer 90°, so dass der mindestens eine Kern nach unten weist;
- Verlagern der Halteeinrichtung (8) in eine Position oberhalb mindestens eines Formkastens (2);
- Positionierung der Halteeinrichtung (8) oberhalb des mindestens einen Formkastens (2) und
- Abgabe des mindestens einen Kernes in den mindestens einen Formkasten (2).

2. Verfahren nach Anspruch 1, **dadurch gekennzeichnet, dass** der Kern in eine Halteeinrichtung (8) eingelegt wird, die einen pneumatisch betätigten Sauggreifer umfasst.

3. Verfahren nach Anspruch1 oder 2, **dadurch gekennzeichnet, dass** die Positionierung der Halteeinrichtung (8) oberhalb des Formkastens (2) mittels Führungsmitteln (16) erfolgt.

4. Verfahren nach einem der Ansprüche 1 bis 3, **dadurch gekennzeichnet, dass** die Positionierung der Halteeinrichtung (8) oberhalb des Formkastens (2) mittels Führungsmitteln (16) erfolgt, die von an der Halteeinrichtung (8) befindlichen Führungsbolzen (14) und von an den Formkästen (2) befindlichen Führungsbuchsen (15) gebildet werden.

5. Verfahren nach einem der Ansprüche 1 bis 4, **dadurch gekennzeichnet, dass** der mindestens eine Kern durch Entkoppelung des Unterdrucks von der Halteeinrichtung (8) an den mindestens einen Formkasten (2) abgegeben wird.

6. Vorrichtung zur Durchführung des Verfahrens nach einem der Ansprüche 1 bis 5 mit
- einem Knickarm-Roboter (5) und
- einer hieran angeordneten Halteeinrichtung (8) für mindestens einen Kern, wobei die Halteeinrichtung (8)
- mit pneumatischem Unterdruck aktivierbar ist,
- mittels des Knickarm-Roboters (5) zwischen einer Einlegeposition (II), in der der mindestens eine Kern vom Bedienpersonal (12) in die Halteeinrichtung (8) eingelegt werden kann, und einer Abgabeposition (III), in der der mindestens eine Kern in mindestens einen Formkasten (2) abgegeben werden kann, verlagerbar ist und
- um eine etwa horizontale Achse (A) um einen Winkel größer 90°verschwenkbar angeordnet ist.

7. Vorrichtung nach Anspruch 6, **dadurch gekennzeichnet, dass** die Halteeinrichtung (8) Führungsmittel (16) zur Positionierung der Halteeinrichtung (8) oberhalb des Formkastens (2) aufweist.

8. Vorrichtung nach Anspruch 7, **dadurch gekennzeichnet, dass** die Führungsmittel (16) von an der Halteeinrichtung (8) befindlichen Führungsbolzen (14) und von an den Formkästen (2) befindlichen Führungsbuchsen (15) gebildet sind.

9. Vorrichtung nach einem der Ansprüche 6 bis 8, **dadurch gekennzeichnet, dass** die Halteeinrichtung (8) einen pneumatisch betätigten Sauggreifer umfasst.

10. Vorrichtung nach einem der Ansprüche 6 bis 9, **dadurch gekennzeichnet, dass** ein Schnellwechselsystem) zur An- und Abkopplung der Halteeinrichtung (8) an den und von dem Knickarm-Roboter (5) vorgesehen ist.

## Claims

1. Method for inserting cores into flasks (2) of a flask-moulding plant (100), comprising the following steps:
- insertion, by operating personnel (12), of at least one core into a holding device (8) of an articulated robot (5), with the holding device (8) facing towards the operating personnel (12);
- activation of the holding device (8) with a pneumatic vacuum;
- pivoting of the holding device (8) about an approximately horizontal axis (A) by an angle greater than 90°, such that the at least one core points downwards;
- movement of the holding device (8) into a position above at least one flask (2);
- positioning of the holding device (8) above the at least one flask (2) and
- transfer of the at least one core into the at least one flask (2).

2. Method according to Claim 1, **characterized in that** the core is inserted into a holding device (8) which comprises a pneumatically actuated vacuum gripper.

3. Method according to Claim 1 or 2, **characterized in that** the positioning of the holding device (8) above the flask (2) takes place by guide means (16).

4. Method according to one of Claims 1 to 3, **characterized in that** the positioning of the holding device (8) above the flask (2) takes place by guide means (16) which are formed by guide bolts (14) situated on the holding device (8) and by guide bushes (15) situated on the flasks (2).

5. Method according to one of Claims 1 to 4, **characterized in that** the at least one core is transferred to the at least one flask (2) by decoupling the vacuum from the holding device (8).

6. Device for carrying out the method according to one of Claims 1 to 5, having
- an articulated robot (5) and
- a holding device (8), which is arranged thereon, for at least one core, wherein the holding device (8)
- can be activated with a pneumatic vacuum,
- can be moved by means of the articulated robot (5) between an insertion position (II), in which the at least one core can be inserted into the holding device (8) by operating personnel (12), and a transfer position (III), in which the at least one core can be transferred into at least one flask (2), and
- is arranged so as to be pivotable about an approximately horizontal axis (A) by an angle greater than 90°.

7. Device according to Claim 6, **characterized in that** the holding device (8) has guide means (16) for positioning the holding device (8) above the flask (2).

8. Device according to Claim 7, **characterized in that** the guide means (16) are formed by guide bolts (14) situated on the holding device (8) and by guide bushes (15) situated on the flasks (2).

9. Device according to one of Claims 6 to 8, **characterized in that** the holding device (8) comprises a pneumatically actuated vacuum gripper.

10. Device according to one of Claims 6 to 9, **characterized in that** a quick-change system is provided for coupling and decoupling the holding device (8) to and from the articulated robot (5).

## Revendications

1. Procédé pour introduire des noyaux dans des caissons de moulage (2) d'une installation de moulage à caissons (100), comprenant les étapes suivantes :
- introduction par un opérateur (12), d'au moins un noyau dans un dispositif de fixation (8) d'un robot à bras fléchissant (5), le dispositif de fixation (8) étant tourné vers l'opérateur (12) ;
- activation du dispositif de fixation (8) par une dépression pneumatique ;
- pivotement du dispositif de fixation (8) autour d'un axe approximativement horizontal (A) d'un angle supérieur à 90°, de sorte que l'au moins un noyau soit tourné vers le bas ;
- décalage du dispositif de fixation (8) dans une position au-dessus d'au moins un caisson de moulage (2) ;
- positionnement du dispositif de fixation (8) au-dessus de l'au moins un caisson de moulage (2) et
- dépose de l'au moins un noyau dans l'au moins un caisson de moulage (2).

2. Procédé selon la revendication 1, **caractérisé en ce que** le noyau est introduit dans un dispositif de fixation (8) qui comprend un dispositif de préhension par aspiration à commande pneumatique.

3. Procédé selon la revendication 1 ou 2, **caractérisé en ce que** le positionnement du dispositif de fixation (8) au-dessus du caisson de moulage (2) a lieu au moyen de moyens de guidage (16).

4. Procédé selon l'une quelconque des revendications 1 à 3, **caractérisé en ce que** le positionnement du dispositif de fixation (8) au-dessus du caisson de moulage (2) a lieu au moyen de moyens de fixation (16) qui sont formés par des boulons de guidage (14) se trouvant sur le dispositif de fixation (8) et par des douilles de guidage (15) se trouvant sur le caisson de moulage (2).

5. Procédé selon l'une quelconque des revendications 1 à 4, **caractérisé en ce que** l'au moins un noyau est déposé par suppression de la dépression par le dispositif de fixation (8) sur l'au moins un caisson de moulage (2).

6. Dispositif pour mettre en oeuvre le procédé selon l'une quelconque des revendications 1 à 5, comprenant :
- un robot à bras fléchissant (5) et
- un dispositif de fixation (8) disposé sur celui-ci, pour au moins un noyau, le dispositif de fixation (8)
- pouvant être activé par une dépression pneumatique,
- pouvant être déplacé au moyen du robot à bras fléchissant (5) entre une position d'insertion (II), dans laquelle l'au moins un noyau peut être introduit par l'opérateur (12) dans le dispositif de fixation (8), et une position de dépose (III) dans laquelle l'au moins un noyau peut être déposé dans au moins un caisson de moulage (2), et
- étant disposé de manière à pouvoir pivoter autour d'un axe approximativement horizontal (A) d'un angle supérieur à 90°.

7. Dispositif selon la revendication 6, **caractérisé en ce que** le dispositif de fixation (8) présente des moyens de guidage (16) pour le positionnement du dispositif de fixation (8) au-dessus du caisson de moulage (2).

8. Dispositif selon la revendication 7, **caractérisé en ce que** les moyens de guidage (16) sont formés par des boulons de guidage (14) se trouvant sur le dispositif de fixation (8) et par des douilles de guidage (15) se trouvant sur le caisson de moulage (2).

9. Dispositif selon l'une quelconque des revendications 6 à 8, **caractérisé en ce que** le dispositif de fixation (8) comprend un dispositif de préhension par aspiration à commande pneumatique.

10. Dispositif selon l'une quelconque des revendications 6 à 9, **caractérisé en ce qu'**il est prévu un système de changement rapide pour le raccordement du dispositif de fixation (8) au robot à bras fléchissant (5) et son désaccouplement de celui-ci.
